# DEMANDE DE BREVET EUROPEEN

(11) **EP 1 145 978 A1**
(43) Date de publication de la demande: **17.10.2001**
(21) Numéro de dépôt: 01420045.5
(22) Date de dépôt: 21.02.2001
(51) Int. Cl.: B65D 21/02

(54) **Elément creux empilable pourvu de crochets encliquetables**

(30) Priorité: 28.03.2000 FR 0003921
(71) Demandeur: Riviera, 01100 Oyonnax (FR)
(72) Inventeur: Bianchi, Mme Josiane, 01100 Oyonnax (FR)
(74) Mandataire: Perrier, Jean-Pierre

(57) **Abrégé**

Cet élément (2) creux empilable, en matière synthétique, comprenant un retour (3) périphérique de bordure, pourvu d'un dispositif de liaison temporaire pour mise en lot avec au moins un autre dit élément (2) creux.

Selon l'invention, il comprend, au moins deux languettes (5, 13) venant d'injection avec l'élément, chaque languette étant liée, par l'une de ses extrémités et de manière sécable, au retour de bordure (3), et comportant, à son extrémité libre, un crochet (7, 17) tourné vers l'intérieur et apte à s'encliqueter élastiquement sous le retour de bordure (3) de l'élément (2) sous-jacent.

## Description

L'invention est relative à un dispositif de liaison temporaire pour mise en lot d'éléments creux empilables en matière synthétique, et par exemple de jardinières ou bacs, ou pots comportant un retour périphérique de bordure, et obtenus par moulage ou injection d'une matière plastique ou synthétique.

Actuellement, la solidarisation d'éléments creux empilables composant un lot est réalisée :
- soit par cerclage, ce qui empêche l'empilage des lots et augmente le volume nécessaire au stockage, au transport et à la présentation en vente,
- soit par des rubans adhésifs, laissant, après leur enlèvement, des traces d'adhésifs sur les éléments, traces altérant l'aspect extérieur des éléments après division du lot.

La présente invention a pour but de remédier à ces inconvénients en fournissant un dispositif de liaison temporaire des éléments creux d'un lot, n'empêchant pas l'empilabilité de plusieurs lots, ne procurant aucun défaut d'aspect et assurant une excellente liaison des éléments d'un même lot.

A cet effet, un élément creux empilable, comprenant un retour périphérique de bordure, est pourvu d'un dispositif de liaison temporaire pour mise en lot avec au moins un autre dit élément creux. Selon l'invention, ce dispositif comprend au moins deux languettes venant d'injection avec l'élément, chaque languette étant liée, par l'une de ses extrémités et de manière sécable, au retour de bordure, et comportant, à son extrémité libre, un crochet tourné vers l'intérieur et apte à s'encliqueter élastiquement sous le retour de bordure de l'élément sous jacent.

Ainsi, dès leur fabrication, les éléments empilables sont munis de moyens de liaison temporaires permettant leur mise en lots par simple emboîtement des uns dans les autres.

En effet, lorsque l'un des éléments est empilé dans un élément sous jacent, les crochets de ces languettes viennent au contact avec le retour périphérique de l'élément sous jacent, puis les languettes s'écartent élastiquement de ce retour jusqu'au moment où leurs crochets, échappant du retour, passent au-dessous de celui-ci et crochètent son bord inférieur.

Dans une forme d'exécution, les languettes et crochets sont massifs et sont disposés hors des axes de symétrie de l'ouverture de l'élément empilable, pour permettre l'empilage avec retournement à 180° d'un élément sur deux.

Dans une autre forme d'exécution, chaque languette comporte, entre son extrémité liée au retour de bordure et son crochet, un évidement apte à laisser passer le crochet d'une languette d'un élément empilable superposé.

Cette solution présente l'avantage de permettre de disposer les languettes et crochets en une zone quelconque du retour périphérique de bordure et d'éviter, lors de l'empilage des éléments, d'avoir à retourner un élément sur deux, puisque les crochets des éléments superposés peuvent passer à travers les évidements des languettes sous jacentes pour venir crocheter le retour périphérique de cet élément sous jacent.

L'invention sera mieux comprise à l'aide de la description qui suit en référence au dessin schématique annexé représentant, à titre d'exemples, deux formes d'exécution d'un dispositif selon l'invention.
Figure 1 est une vue en perspective d'une jardinière équipée du dispositif selon l'invention,
Figure 2 est une vue partielle, à échelle agrandie, montrant les conditions de solidarisation de trois jardinières superposées,
Figure 3 est une vue en coupe transversale de trois jardinières superposées,
Figure 4 est une vue partielle en perspective montrant une autre forme d'exécution d'une languette de crochetage,
Figure 5 est une vue partielle, en coupe transversale, similaire à la figure 2, mais montrant la solidarisation des jardinières au moyen de la languette de figure 4.

A la figure 1, la référence numérique 2 désigne, de manière générale, une jardinière ou bac réalisé par moulage ou injection d'une matière plastique, comportant un retour de bordure 3, coudé vers l'extérieur, périphérique, bordant en totalité ou partie son ouverture 4.

Selon l'invention, le retour 3 est solidaire d'au moins deux languettes extérieures 5, destinées à assurer la solidarisation d'une jardinière supérieure avec une jardinière inférieure.

Dans la forme d'exécution représentée aux figures 1 à 2, chaque languette 5 est liée, par son extrémité supérieure, par exemple par un voile de matière sécable 6, à l'arête inférieure et extérieure du retour 3. A son extrémité inférieure, la languette 5 est munie d'un crochet 7, tourné vers l'intérieur et apte, en fin d'emboîtement des deux jardinières superposées, à venir se crocheter sous le bord inférieur du retour 3 du bac sous-jacent.

Dans cette forme d'exécution, les crochets 7 sont massifs, de sorte que, pour permettre leur crochetage sous le retour 3 de bordure sous-jacent, il ne faut pas que ce retour soit équipé d'un même crochet, comme montré en traits mixtes à la figure 2. Cela impose que les languettes 5 ne soient pas disposées sur les axes de symétrie de l'ouverture 4 de la jardinière 2 et que, lors de l'empilage, une jardinière sur deux soit retournée à 180° par rapport à la jardinière sousjacente et à la jardinière superposée. Lors de l'engagement de la jardinière dans une jardinière sous-jacente, les crochets 7 rencontrent d'abord la partie supérieure du retour de bordure 3 qui, par réaction, les écarte élastiquement jusqu'à ce que le crochet 7 passe audessous du bord inférieur de ce retour 3, et revienne élastiquement se crocheter sur ce dernier.

Ainsi assemblées, comme montré figure 3, les jardinières sont parfaitement solidarisées et le lot ainsi constitué peut recevoir par empilage d'autres lots, puisque les moyens de solidarisation des jardinières d'un lot n'obturent pas, même partiellement, l'ouverture 4 de la jardinière supérieure.

Pour désolidariser les jardinières, il suffit de sectionner les voiles de matière 6 reliant les languettes au retour de bordure 3, ces sectionnements étant réalisés par un couteau, par un cutter, ou par un ciseau. Après sectionnement, la jardinière 2 a le même aspect qu'une jardinière ne comportant pas de languettes 5 ou autres dispositifs de liaison temporaire.

Dans la forme d'exécution représentée à la figure 4, chaque languette 13 comporte une extrémité supérieure élargie, liée au retour de bordure 3 par un voile 16 de matière plastique. Un évidement 20 est ménagé dans cette extrémité supérieure élargie, et est apte à être traversé par le crochet 17 d'une languette 13 d'une autre jardinière empilable.

La figure 5 montre effectivement que, grâce à cet évidement 20, le crochet 17 de la languette 13 de la jardinière en cours d'emboîtement peut très facilement venir s'encliqueter sous le retour de bordure 3 de la jardinière inférieure, auquel est liée la languette 13 comportant cet évidemment 20.

Cet agencement évite d'avoir à retourner une jardinière sur deux lors de l'empilage et simplifie donc l'opération de mise en lots.

En d'autres termes, les languettes 13 à évidement 20 peuvent être disposées en un point quelconque de la périphérie du retour de bordure 3.

Le dispositif, qui a été décrit dans le cas de son application à des jardinières rectangulaires, peut bien entendu être utilisé pour solidariser temporairement des pots cylindriques ou, de manière générale, tout autre élément creux empilable comportant une bordure périphérique formée par un retour crochetable.

## Revendications

1. Elément (2) creux empilable, en matière synthétique, comprenant un retour (3) périphérique de bordure, pourvu d'un dispositif de liaison temporaire pour mise en lot avec au moins un autre dit élément (2) creux, **caractérisé en ce qu'il** comprend, au moins deux languettes (5, 13) venant d'injection avec l'élément, chaque languette étant liée, par l'une de ses extrémités et de manière sécable, au retour de bordure (3), et comportant, à son extrémité libre, un crochet (7, 17) tourné vers l'intérieur et apte à s'encliqueter élastiquement sous le retour de bordure (3) de l'élément (2) sous-jacent.

2. Elément selon la revendication 1, **caractérisé en ce que** les languettes (5) et crochets (7) sont massifs, et sont disposés hors des axes de symétrie de l'ouverture (4) de l'élément empilable.

3. Elément selon la revendication 1, **caractérisé en ce que** chaque languette (13) comporte, entre son extrémité (16) liée au retour de bordure (3) et son crochet (17), un évidement (20) apte à laisser passer le crochet (17) d'une languette (13) d'un élément empilable superposé.
